# EUROPÄISCHE PATENTSCHRIFT

(11) **EP 1 128 152 B1**
(45) Veröffentlichungstag und Bekanntmachung des Hinweises auf die Patenterteilung: **17.05.2006**
(21) Anmeldenummer: 01103145.7
(22) Anmeldetag: 10.02.2001
(51) Int. Cl.: F41A 27/06, F41A 27/18, F42B 5/155

(54) **An einem Kampffahrzeug angeordnete Wurfanlage für Nebelkerzen, Sprengkörper und dergleichen**
Launcher system for smoke or explosive charges which is mounted on a fighting vehicle
Système lançeur pour charges fumigènes et explosives monté sur un véhicule de combat

(30) Priorität: 23.02.2000 DE 10008198
(43) Veröffentlichungstag der Anmeldung: 29.08.2001
(73) Patentinhaber: Krauss-Maffei Wegmann GmbH & Co. KG, 34127 Kassel (DE)
(72) Erfinder: Grünewald, Jens, Dipl.Ing., 34131 Kassel (DE)
(74) Vertreter: Feder, Wolf-Dietrich

(56) Entgegenhaltungen:
- EP-A- 0 240 819
- WO-A-00/02000
- DE-C- 4 338 650
- FR-A- 2 611 259
- US-A- 4 233 882

## Beschreibung

Die Erfindung betrifft eine an einem Kampffahrzeug angeordnete Wurfanlage für Nebelkerzen, Sprengkörper und dergleichen (z.B. IR-Nebel, Softkill und Flares) mit den Merkmalen aus dem Oberbegriff der Patentansprüche 12 und 14.

Eine derartige Wurfanlage ist in WO 00/02000 A beschrieben.

Bei dieser bekannten Wurfanlage, die vor allem zur Anordnung an einem Hubschrauber gedacht ist, sind einzelne Wurfbecher um zwei senkrecht zueinander stehende Achsen schwenkbar an einer festen Halterung angeordnet. Ein fächerförmiges Abschießen von Wurfkörpern ist mit dieser Anlage nicht möglich.

In EP 0 240 819 A ist eine Werfersäule zum Abschuss von Wurfkörpern beschrieben mit einem Grundgerät, über dem eine Säule in steuerbarer Weise drehbar angeordnet ist, an der in übereinander angeordneten Reihen am Umfang Wurfgeräte unter einem Erhöhungswinkel von 45° angeordnet sind. Die Anlage ist konstruktiv relativ groß aufgebaut und schwer in die Silhouette eines Kampffahrzeugs integrierbar.

Weiterhin ist in DE 43 38 650 C eine Nebelwurfanlage eines gepanzerten Fahrzeugs beschrieben mit mehreren dreidimensional fächerförmig zu einer gemeinsamen höhen- und seitenmäßig ausrichtbaren Werfereinheit zusammengefassten, jeweils unterschiedlich ausgerichteten Wurfbechem. Diese bekannte Anlage ist sehr speziell zur Anordnung unterhalb einer verschwenkbaren Dachlukenklappe des Fahrzeugs ausgebildet und in dieser Ausbildung für die Anordnung an der Außenseite eines Kampffahrzeugsnicht gedacht.

Der Erfindung liegt die Aufgabe zugrunde, eine Wurfanlage insbesondere mit den im Oberbegriff der Patentansprüche 1 und 2 angegebenen Merkmalen so auszugestalten, daß die einzelnen Wurfbecher derart ausrichtbar sind, daß ein fächerförmiges Abschießen von Wurfkörpern zur gleichen Zeit möglich ist und die Ausrichtung dieses Fächers verändert werden kann, ohne daß das Kampffahrzeug oder der Kampffahrzeugturm gedreht werden muß. Die Wurfanlage sollte an der Außenseite des Kampffahrzeugs angeordnet aber in die Silhouette des Kampffahrzeugs integrierbar sein.

Die Lösung dieser Aufgabe geschieht erfindungsgemäß mit den Merkmalen aus dem kennzeichnenden Teil der Patentansprüche 1 oder 2 sowie mit den Merkmalen des Patentanspruchs 14. Vorteilhafte Weiterbildungen der Erfindung sind in den abhängigen Ansprüchen beschrieben.

Ein Grundgedanke der Erfindung besteht darin, mehrere Wurfbecher innerhalb jeweils eines jedem Becherträgerblock zugeordneten Rahmenteils fest anzuordnen und das Rahmenteil in Azimut verdrehbar am Fahrzeug zu lagern, so daß jeder Wurfbecher von einer Antriebsvorrichtung aus in die gewünschte Richtung in Azimut schwenkbar ist. Hierbei sind jeweils mehrere Wurfbecher zu einer Wurfanlage derart zusammengefasst, dass die Wurfkörper in einem Fächer mit fest vorgegebenen Winkelabständen abgeschossen werden. Hierzu sind jeweils mehrere aus Wurfbecher, Becherträgerblock und Rahmenteil bestehende Einheiten horizontal nebeneinander oder vertikal übereincuder oder in einer Kombination von horizontaler oder vertikaler Anordnung in einer am Fahrzeug befestigten Halterung angeordnet, wobei diese Wurfbecher in Azimut fest vorgegebene Winkelabstände aufweisen und von einer gemeinsamen Antriebsvorrichtung aus synchron antreibbar sind und wobei jeder Becher einen vorgegebenen Winkelbereich in Azimut durchfährt, ohne dass der Winkelabstand zwischen den einzelnen Wurfbechern verändert wird.

Gemäß einem weiteren Grundgedanken der Erfindung ist es auch möglich, die am Fahrzeug verdrehbar gelagerten Einheiten nicht aus Becherträgerblock, Wurfbecher und Rahmenteil aufzubauen, sondern jeweils mehrere Wurfbecher übereinander in einen säulenartigen Becherträgerblock anzuordnen und jeweils mehrere dieser Einheiten nebeneinander in der im wesentlichen horizontal am Fahrzeug befestigten Halterung drehbar zu lagern und von einer gemeinsamen Antriebsvorrichtung aus synchron anzutreiben.

Da beim Abschuß eines Wurfkörpers erhebliche Rückstoßkräfte frei werden, hat es sich für die Stabilität der Wurfanlage als sehr vorteilhaft erwiesen, wenn der Becherträgerblock mit dem Wurfbecher derart in der jeweiligen Halterung angeordnet ist, daß die Wirkachse des Wurfbechers die Drehachse des Rahmenteils schneidet. Auf diese Weise werden auf den Richtantrieb wirkende Momente vermieden. Weiterhin kann die Stabilität der Wurfanlage dadurch vergrößert werden, daß jeder Becherträgerblock oder jedes Rahmenteil in der fest mit dem Fahrzeug verbundenen Halterung an zwei Punkten der Drehachse jeweils unterhalb des Becherträgerblocks und oberhalb des Wurfbechers gelagert ist. Als günstig hat es sich auch erwiesen, wenn der Massenschwerpunkt von Becherträgerblock und Wurfbecher auf oder in unmittelbarer Nähe der Drehachse liegt.

So wird durch die Erfindung eine richtbare Wurfanlage geschaffen, mit der eine Erweiterung des Fächer-Wirkbereiches bzw. ein Mehrfach-Schuß in die gleiche Wirkrichtung möglich ist und in Abhängigkeit von den Ausführungsformen folgende Vorteile erzielbar sind:
a) es kann bei einem festen Elevationswinkel von 22° bis 45° ein richtbarer Fächerwinkel bis 220° Azimut erreicht werden;
b) bei geringen Massenträgheitsmomenten, d.h. wenn die Wurfbecher dicht um ihren Massenschwerpunkt gedreht werden, ist eine sehr rasche Ausrichtung des Systems möglich;
c) infolge der Möglichkeit eines neutralen symmetrischen Kraftverlaufs durch den Becherdrehpunkt, wirken keine störenden Abschußlasten auf den Antrieb;
d) es ist eine stabile Zweipunktlagerung jedes Wurfbechers sowohl bei horizontaler Parallelanordnung als auch bei vertikaler Reihenanordnung der Wurfbecher möglich;
e) bei Synchronantrieb von mehreren Wurfbechern innerhalb einer Einheit können die Antriebsvorrichtungen konstruktiv einfach aufgebaut werden, beispielsweise als Zahnstangen-Zahnsegmentantriebe, Gestängeantriebe, Antriebe mit Stirnrad zwischen Zahnsegmenten und Direktantriebe (Stellmotoren);
f) es ist ein modularer Aufbau der Wurfanlage möglich, die dadurch beliebig erweiterbar wird;
g) vorhandene Wurfanlagen sind nachrüstbar und an vorhandene Schnittstellen anschließbar;
h) es ist möglich, die Wurfbecher einer Einheit in eine innerhalb der Nulllage liegende Transportstellung innerhalb der Silhouette des Fahrzeugs einzuschwenken;
i) es ist möglich, die Rahmenteile der Wurfbecher über Hohlwellen anzutreiben, durch welche die aus dem Fahrzeug zur Zündvorrichtung der Wurfbecher laufenden elektrischen Kabel geführt sind.

Die Ansteuerung der erfindungsgemäßen Wurfanlage kann automatisch über Sensoren, Periskop, Kamera oder Wärmebildgerät erfolgen oder manuell über ein Tipvisier oder einen Sectorenschalter.

Im folgenden werden anhand der beigefügten Zeichnungen Ausführungsbeispiele für eine Wurfanlage nach der Erfindung näher erläutert.

In den Zeichnungen zeigen:
Fig. 1 einen einzelnen Wurfbecher innerhalb eines Rahmenteils in Seitenansicht;
Fig. 2 den Wurfbecher nach Fig. 1 von oben gesehen;
Fig. 3 den Wurfbecher nach Fig. 1 von unten gesehen;
Fig. 4 den Wurfbecher nach Fig. 1 in einer Ansicht von vorne;
Fig. 5 den Wurfbecher nach Fig. 1 bis 4 in einer perspektivischen Darstellung;
Fig. 6 eine aus vier Wurfbechern mit Rahmenteilen bestehende Einheit in horizontaler Anordnung der Wurfbecher von vorne gesehen;
Fig. 7 die Einheit nach Fig. 6 in einer Ansicht von unten;
Fig. 8 die Einheit nach Fig. 6 in einer Ansicht von oben;
Fig. 9 in perspektivischer Darstellung die Einheit nach Fig. 6 in einer ersten Ausrichtung der Wurfbecher;
Fig. 10 die Einheit nach Fig. 6 in einer Seitenansicht bei der Ausrichtung nach Fig. 9;
Fig. 11 in einer perspektivischen Darstellung analog Fig. 9 die Einheit nach Fig. 6 bei einer anderen Ausrichtung der Wurfbecher;
Fig. 12 in einer Ansicht von vorne eine Einheit mit vertikal übereinander angeordneten Wurfbechern;
Fig. 13 die Einheit nach Fig. 12 in einer Ansicht von oben;
Fig. 14 die Einheit nach Fig. 12 in einer Ansicht von unten;
Fig. 15 die Einheit nach Fig. 12 in einer Ansicht von der Seite;
Fig. 16 die Einheit nach Fig. 12 in einer perspektivischen Darstellung;
Fig. 17 in einer Ansicht von oben einen Kampfpanzer mit zwei am Turm angeordneten Wurfanlagen;
Fig. 18 in einer Ansicht von oben einen Kampfpanzer mit einer am Heck angeordneten Wurfanlage;
Fig. 19 eine aus sechs Wurfbechern und drei Becherträgerblöcken bestehende Einheit von vorne gesehen;
Fig. 20 die Einheit nach Fig. 19 in perspektivischer Darstellung;
Fig. 21 eine aus acht Wurfbechern und zwei Becherträgerblöcken bestehende Einheit von vorne gesehen;
Fig. 22 die Einheit nach Fig. 21 in perspektivischer Darstellung.

In den Fig. 1 bis 5 ist eine Wurfanlage dargestellt, die einen Wurfbecher 2.1 an sich bekannter Bauart aufweist, der in einen Becherträgerblock 1.1 derart eingesetzt ist, daß seine Wirkachse 5 unter einem vorgegebenen spitzen Winkel zur Bodenfläche des Becherträgerblocks 1.1 verläuft. Dieser Winkel ist fest vorgegeben und bestimmt den Elevationswinkel des Wurfbechers. Becherträgerblock 1.1 und Wurfbecher 2.1 sind gemeinsam fest in einem Rahmenteil 3.1 befestigt. Das Rahmenteil 3.1 umfaßt den Becherträgerblock 1.1 an der Bodenfläche, den Seitenflächen und oberhalb der Oberseite, so daß der Wurfbecher 2.1 mit umfaßt ist. An der Unterseite und der Oberseite des Rahmenteils sind jeweils eine Hohlwelle 3.11 bzw. 3.12 angeordnet, deren zueinander fluchtende Achsen die weiter unten näher beschriebene Drehachse 4 des Rahmenteils 3.1 bestimmen. Am freien Ende der unteren Hohlwelle 3.11 ist ein, weiter unten näher erläutertes, Zahnsegment 6.1 befestigt.

Der Wurfbecher 2.1 und das Rahmenteil 3.1 sind so zueinander angeordnet, daß sich die Wirkachse 5 und die Drehachse 4 schneiden und der Massenschwerpunkt von Becherträgerblock 1.1 und Wurfbecher 2.1 auf der Drehachse 4 des Rahmenteils 3.1 liegt.

Die anhand der Fig. 1 bis 5 beschriebene aus Becherträgerblock 1.1, Wurfbecher 2.1 und Rahmenteil 3.1 bestehende Einheit kann nun in unterschiedlicher Weise zu einer, mehrere derartige Einheiten umfassenden Wurfanlage zusammengesetzt werden.

Eine erste derartige Möglichkeit wird im folgenden anhand der Fig. 6 bis 11 beschrieben.

Die Wurfanlage nach den Fig. 6 bis 11 besteht aus vier Einheiten gemäß Fig. 1 bis 5, die nebeneinander angeordnet sind und jeweils einen Becherträgerblock 1.1 bis 1.4, einen Wurfbecher 2.1 bis 2.4, ein Rahmenteil 3.1 bis 3.4 mit Hohlwellen 3.11 bis 3.41 sowie 3.12 bis 3.42 aufweisen. An den unteren Hohlwellen sind jeweils Zahnsegmente 6.1 bis 6.4 befestigt. Diese Einheiten sind in einer Halterung 7 drehbar gelagert. Die Halterung 7 besitzt eine im wesentlichen U-förmige Gestalt derart, daß die Einheiten jeweils mit den unteren Hohlwellen 3.11 bis 3.41 und den oberen Hohlwellen 3.12 bis 3.42 derart drehbar in der Halterung 7 gelagert sind, daß die Drehachsen 4 parallel zueinander verlaufen und jede Einheit in der Halterung an zwei Punkten der Drehachse jeweils unterhalb des Becherträgerblocks und oberhalb des Wurfbechers gelagert ist. Die an den unteren Hohlwellen befestigten Zahnsegmente 6.1 bis 6.4 befinden sich unterhalb der Unterseite der Halterung 7 und greifen in eine an der Unterseite entlanggeführte Zahnstange 8 ein, die dort in nicht eigens dargestellter Weise gegenüber der Halterung 7 verschiebbar gelagert ist. In die Zahnstange 8 greift außerdem das Abtriebsritzel 9.1 eines fest angeordneten Getriebemotors 9 ein. Wie aus den Figuren abzulesen, wird beim Betrieb des Getriebemotors 9 die Zahnstange 8 in ihrer Längsrichtung verschoben und dadurch werden über die Zahnsegmente 6.1 bis 6.4 die Rahmenteile 3.1 bis 3.4 um ihre jeweilige Drehachse 4 (Fig. 1) verdreht. Wie den Fig. 6 bis 11 außerdem zu entnehmen, sind die Rahmenteile 3.1 bis 3.4 derart in der Halterung 7 angeordnet, daß die Wirkachsen 5 (Fig. 1) der Wurfbecher 2.1 bis 2.4 jeweils einen konstanten Winkel in Azimut miteinander einschließen. Dieser Winkel kann beispielsweise 12° betragen. Der Winkel, den jeder Wurfbecher 2.1 bis 2.4, ausgehend von seiner Nulllage durchlaufen kann, beträgt beispielsweise 220° Azimut. Die Fig. 9 und 11 zeigen die beiden Endlagen der Wurfbecher 2.1 bis 2.4.

Die Halterung 7 mit den die Wurfbecher 2.1 bis 2.4 enthaltenden Einheiten, wird in der Weise an einem Kampffahrzeug angeordnet, daß der Boden der Halterung 7 horizontal am Fahrzeug liegt. Beispiele hierfür zeigen die Fig. 17 und 18.

Fig. 17 zeigt in schematischer Darstellung einen Kampfpanzer KP1 mit einem drehbaren Turm T, an dessen Seitenwänden zu beiden Seiten der Längsmittelachse L jeweils eine Wurfanlage WA1.1 und WA1.2 angeordnet ist. Mit diesen Wurfanlagen können zu beiden Seiten des Fahrzeugs Wurfkörper in einen Fächerwinkel von insgesamt 210° abgeschossen werden. Eine andere Ausführungsform der Anordnung zeigt Fig. 18. Hier ist an einem leichten Kampfpanzer KP2 eine Wurfanlage WA2 am Heck des Fahrzeugs angeordnet, mit der in Fahrtrichtung gesehen ein Fächerwinkel von 200° erreichbar ist.

Eine weitere Möglichkeit der Anordnung der in den Fig. 1 bis 5 dargestellten Einheiten in einer gemeinsamen Wurfanlage zeigen die Fig. 12 bis 16.

Bei dieser Wurfanlage sind vier, jeweils aus Wurfbechern 12.1 bis 12.4, Becherträgerblöcken 11.1 bis 11.4 und Rahmenteilen 13.1 bis 13.4 bestehende Einheiten übereinander in einer in nicht dargestellter Weise vertikal an einem Fahrzeug befestigten Halterung 17 derart gelagert, daß die Drehachsen (Bezugsziffer 4 in Fig. 1) der Rahmenteile 13.1 bis 13.4 zueinander fluchten. Die Halterung 17 besitzt übereinander angeordnete Halterungslaschen 17.1 bis 17.5, zwischen denen die einzelnen Einheiten angeordnet und an denen die Hohlwellen 13.12 (Fig. 12) bis 13.41 (Fig. 14) gelagert sind. Hierbei ist jeweils die obere Hohlwelle eines Rahmenteils mit der unteren Hohlwelle des nächst höheren Rahmenteils gekoppelt. Die unterste Hohlwelle 13.41 trägt ein Zahnsegment 16.4, in welches das Abtriebsritzel 19.1 eines Getriebemotors 19 eingreift. Wie den Fig. 13 bis 16 zu entnehmen, sind die Einheiten in der Halterung 17 derart angeordnet, daß die Wurfbecher 12.1 bis 12.4 in Azimut jeweils einen festen Winkel von 12° miteinander einschließen. Bei einer Betätigung des Getriebemotors 19 werden über das Zahnsegment 16.4 die Rahmenteile 13.1 bis 13.4 und mit ihnen die Wurfbecher 12.1 bis 12.4 synchron um jeweils den gleichen Winkel in Azimut verdreht.

Die vom Fahrzeug zu den Zündvorrichtungen der Wurfbecher 12.1 bis 12.4 laufenden elektrischen Kabel sind jeweils durch die Hohlwellen hindurchgeführt, wobei jeweils die zu den anderen Wurfbechern führenden Kabel innerhalb der Rahmenteile 13.1 bis 13.4 zwischen den Becherträgerblöcken 11.1 bis 11.4 und den Innenseiten der Rahmenteile 13.1 bis 13.4 in nicht dargestellter Weise hindurchgeführt sind.

In nicht eigens dargestellter Weise können die Antriebsvorrichtungen bei den beiden dargestellten Ausführungsformen so dimensioniert und angeordnet sein, daß jedes Rahmenteil 3.1 bis 3.4 bzw. 13.1 bis 13.4 aus der Nulllage des die Azimutstellungen umfassenden Winkelbereichs in eine Transportstellung schwenkbar ist, in der die Wurfbecher 2.1 bis 2.4 bzw. 12.1 bis 12.4 innerhalb einer vorgegebenen Fahrzeugkontur liegen.

Die Fig. 19 bis 22 zeigen Wurfanlagen in etwas anderen Ausführungsformen, bei denen nicht aus Becherträgerblock, Wurfbecher und Rahmenteil bestehende Einheiten zusammengesetzt werden, sondern jeweils mehrere Wurfbecher übereinander in einem säulenartigen Becherträgerblock angeordnet sind, wobei die Becherträgerblöcke als Ganzes in der fest am Fahrzeug angeordneten Halterung drehbar gelagert sind und jeder dieser Becherträgerblöcke von der Antriebsvorrichtung angetrieben wird.

Die Fig. 19 und 20 zeigen eine erste Ausführungsform, bei welcher in der am Fahrzeug angeordneten Halterung 27.1 und 27.2 drei Becherträgerblöcke 21.1 bis 21.3 drehbar gelagert sind. Der Becherträgerblock 21.1 trägt die übereinander angeordneten Wurfbecher 22.1 und 22.2, der Becherträgerblock 21.2 trägt die übereinander angeordneten Wurfbecher 22.3 und 22.4, während der Becherträgerblock 21.3 die übereinander angeordneten Wurfbecher 22.5 und 22.6 trägt. Unterhalb der Unterseite der Halterung 27.2 tragen die Becherträgerblökke 21.1 bis 21.3 jeweils Zahnsegmente 26.1 bis 26.3. Die Drehachsen der Becherträgerblöcke 21.1 bis 21.3 verlaufen vertikal und parallel zueinander. Jeder Becherträgerblock 21.1 bis 21.3 ist an zwei Punkten der Drehachse oberhalb und unterhalb der Wurfbecher gelagert. Die Zahnsegmente 26.1 bis 26.3 greifen in eine an der Unterseite entlanggeführte Zahnstange 28 ein, die dort gegenüber der unteren Halterung 27.2 verschiebbar gelagert ist. In die Zahnstange 28 greift außerdem das Abtriebsritzel eines fest angeordneten Gebriebemotors 29 ein. Bei Betrieb des Getriebemotors 29 wird die Zahnstange 28 verschoben und dadurch werden Zahnsegmente 26.1 bis 26.3 verdreht, was zur Drehung der Becherträgerblöcke 21.1 bis 21.3 führt.

Bei der in den Fig. 21 und 22 dargestellten Ausführungsform sind in der aus den Teilen 37.1 und 37.2 bestehenden Halterung am Fahrzeug zwei Becherträgerblöcke 31.1 und 31.2 drehbar gelagert. Jeder der Becherträgerblöcke 31.1 bzw. 31.2 trägt jeweils vier Wurfbecher 32.1 bis 32.4 bzw. 32.5 bis 32.8. Wie aus den Zeichnungen abzulesen, sind in jedem der Becherträgerblöcke 31.1 und 31.2 die Wurfbecher um einen vorgegebenen festen Winkelbetrag in Azimut gegeneinander versetzt angeordnet. Die Becherträgerblöcke 31.1 und 31.2 sind mit unterhalb des unteren Halterungsteils 37.2 angeordneten Zahnsegmenten 36.1 bzw. 36.2 verbunden, die in eine verschiebbare Zahnstange 38 eingreifen, welche über ein Abtriebsritzel vom Getriebemotor 39 aus angetrieben wird. Auch hier erfolgt beim Betrieb des Getriebemotors 39 eine synchrone Verdrehung der beiden Becherträgerblöcke 31.1 und 31.2.

Die in den Fig. 19 bis 22 beschriebenen Wurfanlagen können in analoger Weise, wie anhand der Fig. 17 und 18 beschrieben, an einem Kampfpanzer angeordnet sein.

## Patentansprüche

1. An einem Kampffahrzeug angeordnete Wurfanlage für Nebelkerzen, Sprengkörper und dergleichen mit mindestens einem an der Außenseite des Fahrzeugs (KP1, KP2) mittels einer Halterung (7, 17) angeordneten Becherträgerblock (1.1-1.4, 11.1-11.4) in dem unter einem vorgegebenen, die Elevation der Wurfanlage bestimmenden spitzen Winkel zur Bodenfläche des Becherträgerblocks mindestens ein Wurfbecher (2.1,12.1) eingesetzt ist, aus dem Wurfkörper mittels einer Treibladung abschießbar sind, wobei jeder Becherträgerblock (1.1-1.4, 11.1-11.4) fest in einem den Becherträgerblock an der Bodenfläche, den Seitenflächen und oberhalb der Oberseite umfassenden Rahmenteil (3.1-3.4, 13.1-13.4) angeordnet ist und jedes Rahmenteil in der fest am Fahrzeug angeordneten Halterung (7, 17) um eine senkrecht zur Bodenfläche des Becherträgerblocks stehende Drehachse (4) drehbar gelagert ist und mittels einer Antriebsvorrichtung (9, 19) in einem vorgegebenen Winkelbereich um die Drehachse gedreht werden kann, **dadurch gekennzeichnet, dass** mehrere jeweils aus Wurfbecher (2.1-2.4), Becherträgerblock (1.1-1.4) und Rahmenteil (3.1-3.4) bestehende Einheiten nebeneinander in einer im wesentlichen horizontal am Fahrzeug befestigten Halterung (7) mit vorgegebenen horizontalen Abständen der Drehachsen der Rahmenteile (3.1-3.4) angeordnet sind und von einer gemeinsamen Antriebsvorrichtung (9) aus synchron antreibbar sind.

2. An einem Kampffahrzeug angeordnete Wurfanlage für Nebelkerzen, Sprengkörper und dergleichen mit mindestens einem an der Außenseite des Fahrzeugs (KP1, KP2) mittels einer Halterung (7, 17) angeordneten Becherträgerblock (1.1-1.4, 11.1-11.4) in dem unter einem vorgegebenen, die Elevation der Wurfanlage bestimmenden spitzen Winkel zur Bodenfläche des Becherträgerblocks mindestens ein Wurfbecher (2.1, 12.1) eingesetzt ist, aus dem Wurfkörper mittels einer Treibladung abschießbar sind, wobei jeder Becherträgerblock (1.1-1.4, 11.1-11.4) fest in einem den Becherträgerblock an der Bodenfläche, den Seitenflächen und oberhalb der Oberseite umfassenden Rahmenteil (3.1-3.4, 13.1-13.4) angeordnet ist und jedes Rahmenteil in der fest am Fahrzeug angeordneten Halterung (7, 17) um eine senkrecht zur Bodenfläche des Becherträgerblocks stehende Drehachse (4) drehbar gelagert ist und mittels einer Antriebsvorrichtung (9, 19) in einem vorgegebenen Winkelbereich um die Drehachse gedreht werden kann, **dadurch gekennzeichnet, dass** mehrere jeweils aus Wurfbecher (12.1-12.4), Becherträgerblock (11.1-11.4) und Rahmenteil (13.1-13.4) bestehende Einheiten übereinander in einer im wesentlichen vertikal am Fahrzeug befestigten Halterung (17) mit zueinander fluchtenden Drehachsen der Rahmenteile (13.1-13.4) angeordnet sind und von einer gemeinsamen Antriebsvorrichtung (19) aus synchron antreibbar sind.

3. Wurfanlage nach Anspruch 1 oder 2, **dadurch gekennzeichnet, dass** der Becherträgerblock (1.1, 11.1) mit dem Wurfbecher (2.1, 12.1) derart im Rahmenteil (3.1, 13.1) angeordnet ist, dass die Wirkachse (5) des Wurfbechers die Drehachse (4) des Rahmenteils schneidet.

4. Wurfanlage nach Anspruch 1 oder 2, **dadurch gekennzeichnet, dass** jedes Rahmenteil (3.1-3.4, 13.1-13.4) in der Halterung (7, 17) an zwei Punkten der Drehachse jeweils unterhalb und oberhalb des Wurfbechers gelagert ist.

5. Wurfanlage nach einem der Ansprüche 1 bis 4, **dadurch gekennzeichnet, dass** der Massenschwerpunkt des Becherträgerblocks und des Wurfbechers auf oder in unmittelbarer Nähe der Drehachse (4) des Rahmenteils (3.1-3.4, 13.1-13.4) liegt.

6. Wurfanlage nach einem der Ansprüche 1 bis 5, **dadurch gekennzeichnet, dass** der Antrieb jedes Rahmenteils (3.1-3.4, 13.1-13.4) über eine Hohlwelle erfolgt, durch welche die aus dem Fahrzeug zur Zündvorrichtung des Wurfbechers (2.1-2.4, 12.1-12.4) laufenden elektrischen Kabel geführt sind.

7. Wurfanlage nach einem der Ansprüche 1 bis 6, **dadurch gekennzeichnet, dass** jedes Rahmenteil an seiner Unterseite oder Oberseite ein Zahnsegment (6.1-6.4) trägt, welches in eine gemeinsame horizontal unter oder über der Halterung (7) verschiebbar gelagerte Zahnstange (8) eingreift, die mit der Antriebsvorrichtung (9) gekoppelt ist.

8. Wurfanlage nach Anspruch 1, **dadurch gekennzeichnet, dass** jedes Rahmenteil an seiner Unterseite oder Oberseite ein Antriebsritzel trägt, welches in ein an einer horizontal unter oder über der Halterung angeordneten gemeinsamen Antriebswelle angeordnetes Abtriebsritzel eingreift und die gemeinsame Antriebswelle mit der Antriebsvorrichtung gekoppelt ist.

9. Wurfanlage nach Anspruch 7 oder 8, **dadurch gekennzeichnet, dass** die Antriebsvorrichtung einen Elektromotor (9) aufweist, der die Zahnstange (8) oder die gemeinsame Antriebswelle über ein zwischengeschaltetes Untersetzungsgetriebe antreibt.

10. Wurfanlage nach Anspruch 2, **dadurch gekennzeichnet, dass** jedes Rahmenteil (13.1-13.4) an seiner Unterseite und seiner Oberseite mit einer Hohlwelle (13.41, 13.12) versehen ist und die Hohlwellen der einander benachbarten Rahmenteile (13.1-13.4) miteinander gekoppelt sind und die vom Fahrzeug zu den Zündvorrichtungen der Wurfbecher (12.1-12.4) laufenden elektrischen Kabel durch die Hohlwellen und innerhalb der Rahmenteile (13.1-13.4) zwischen dem Becherträgerblock und dem Rahmenteil hindurchgeführt sind.

11. Wurfanlage nach Anspruch 10, **dadurch gekennzeichnet, dass** die gemeinsame Antriebsvorrichtung einen Elektromotor (19) aufweist, der die unterste oder oberste Hohlwelle der Anlage über ein zwischengeschaltetes Untersetzungsgetriebe antreibt.

12. Wurfanlage nach einem der Ansprüche 1 bis 11, **dadurch gekennzeichnet, dass** die Rahmenteile (3.1-3.4, 13.1-13.4) derart in der Halterung (7, 17) angeordnet sind, daß die Wurfbecher (2.1-2.4, 12.1-12.4) in jeder Stellung der synchronen Verdrehung in Azimut einen vorgegebenen konstanten Winkelabstand aufweisen.

13. Wurfanlage nach einem der Ansprüche 1 bis 12, **dadurch gekennzeichnet, dass** jedes Rahmenteil (3.1-3.4, 13.1-13.4) aus der Nulllage des die Azimutstellungen umfassenden Winkelbereichs in eine Transportstellung schwenkbar ist, in der der Wurfbecher (2.1-2.4, 12.1-12.4) innerhalb einer vorgegebenen Fahrzeugkontur liegt.

14. An einem Kampffahrzeug angeordnete Wurfanlage für Nebelkerzen, Sprengkörper und dergleichen mit mindestens einem an der Außenseite des Fahrzeugs mittels einer Halterung (27.1-27.2, 37.1-37.2) angeordneten Becherträgerblock (21.1-21.3, 31.1-31.2), in dem unter einem vorgegebenen, die Elevation der Wurfanlage bestimmenden spitzen Winkel zur Bodenfläche des Becherträgerblocks mindestens ein Wurfbecher (22.1-22.6, 32.1-32.8) eingesetzt ist, wobei der Becherträgerblock in der fest am Fahrzeug angeordneten Halterung um eine senkrecht zur Bodenfläche des Becherträgerblocks stehende Drehachse drehbar gelagert ist und mittels einer Antriebsvorrichtung (29, 39) in einem vorgegebenen Winkelbereich um die Drehachse gedreht werden kann, **dadurch gekennzeichnet, dass** mehrere jeweils aus einem säulenartigen Becherträgerblock (21.1-21.3, 31.1-31.2), in dem mehrere Wurfbecher (21.1-21.6, 31.1-31.8) angeordnet sind, bestehende Einheiten nebeneinander in der im wesentlichen horizontal am Fahrzeug befestigten Halterung (27.1-27-2, 37.1-37.2) mit vorgegebenen horizontalen Abständen der Drehachse der Becherträgerblöcke drehbar gelagert sind und von einer gemeinsamen Antriebsvorrichtung (29, 39) aus synchron antreibbar sind.

## Revendications

1. Installation de lancement pour fusées de brouillard, engins explosifs et similaires, agencé sur un véhicule de combat et comprenant au moins, disposé sur le côté extérieur du véhicule (KP1, KP2) au moyen d'un support (7, 17), un bloc porte-boîtier (1.1-1.4, 11.1-11.4) dans lequel est placé, sous un angle aigu prédéterminé par rapport à la surface de fond du bloc porte-boîtier et déterminant l'élévation de l'installation de lancement, au moins un boîtier de lancement (2.1, 12.1) duquel peuvent être tirés des projectiles au moyen d'une charge propulsive, chaque bloc porte-boîtier (1.1-1.4, 11.1-11.4) étant disposé de manière fixe dans une pièce en cadre (3.1-3.4, 13.1-13.4) entourant le bloc porte-boîtier au niveau de la surface de fond, des surfaces latérales et au-dessus du côté supérieur, et chaque pièce en cadre étant montée dans le support (7, 17) agencé de manière fixe sur le véhicule, de manière rotative autour d'un axe de rotation (4) perpendiculaire à la surface de fond du bloc porte-boîtier, et pouvant être tournée autour de l'axe de rotation, dans une plage angulaire prescrite, au moyen d'un dispositif d'entraînement (9, 19), **caractérisée en ce que** plusieurs unités constituées chacune d'un boîtier de lancement (2.1-2.4), d'un bloc porte-boîtier (1.1-1.4) et d'une pièce en cadre (3.1-3.4), sont disposées côte à côte dans un support (7) fixé de manière sensiblement horizontale sur le véhicule, avec des distances d'espacement horizontales prescrites des axes de rotation des pièces en cadre (3.1-3.4), et peuvent être entraînées de manière synchrone par un dispositif d'entraînement (9) commun.

2. Installation de lancement pour fusées de brouillard, engins explosifs et similaires, agencé sur un véhicule de combat et comprenant au moins, disposé sur le côté extérieur du véhicule (KP1, KP2) au moyen d'un support (7, 17), un bloc porte-boîtier (1.1-1.4, 11.1-11.4) dans lequel est placé, sous un angle aigu prédéterminé par rapport à la surface de fond du bloc porte-boîtier et déterminant l'élévation de l'installation de lancement, au moins un boîtier de lancement (2.1, 12.1) duquel peuvent être tirés des projectiles au moyen d'une charge propulsive, chaque bloc porte-boîtier (1.1-1.4, 11.1-11.4) étant disposé de manière fixe dans une pièce en cadre (3.1-3.4, 13.1-13.4) entourant le bloc porte-boîtier au niveau de la surface de fond, des surfaces latérales et au-dessus du côté supérieur, et chaque pièce en cadre étant montée dans le support (7, 17) agencé de manière fixe sur le véhicule, de manière rotative autour d'un axe de rotation (4) perpendiculaire à la surface de fond du bloc porte-boîtier, et pouvant être tournée autour de l'axe de rotation, dans une plage angulaire prescrite, au moyen d'un dispositif d'entraînement (9, 19), **caractérisée en ce que** plusieurs unités constituées chacune d'un boîtier de lancement (12.1-12.4), d'un bloc porte-boîtier (11.1-11.4) et d'une pièce de cadre (13.1-13.4) sont disposées de manière superposée dans un support (17) fixé de manière sensiblement verticale sur le véhicule, avec des axes de rotation des pièces de cadre (13.1-13.4) alignés les uns avec les autres, et peuvent être entraînées de manière synchrone par un dispositif d'entraînement (19) commun.

3. Installation de lancement selon la revendication 1 ou 2, **caractérisée en ce que** le bloc porte-boîtier (1.1, 11.1) est agencé avec le boîtier de lancement (2.1, 12.1) dans la pièce de cadre (3.1, 13.1) de façon telle, que l'axe efficace (5) du boîtier de lancement coupe l'axe de rotation (4) de la pièce en cadre.

4. Installation de lancement selon la revendication 1 ou 2, **caractérisée en ce que** chaque pièce en cadre (3.1-3.4, 13.1-13.4) est montée sur palier dans le support (7, 17), en deux points de l'axe de rotation, respectivement au-dessus et en-dessous du boîtier de lancement.

5. Installation de lancement selon l'une des revendications 1 à 4, **caractérisée en ce que** le barycentre massique ou centre de gravité du bloc porte-boîtier et du boîtier de lancement se situe sur ou à proximité immédiate de l'axe de rotation (4) de la pièce en cadre (3.1-3.4, 13.1-13.4).

6. Installation de lancement selon l'une des revendications 1 à 5, **caractérisée en ce que** l'entraînement de chaque pièce en cadre (3.1-3.4, 13.1-13.4) s'effectue par l'intermédiaire d'un arbre creux à travers lequel sont menés les câbles électriques allant du véhicule au dispositif de mise à feu du boîtier de lancement (2.1-2.4, 12.1-12.4).

7. Installation de lancement selon l'une des revendications 1 à 6, **caractérisée en ce que** chaque pièce en cadre porte sur son côté inférieur ou son côté supérieur, un segment denté (6.1-6.4) venant en prise avec une crémaillère (8) commune, horizontale, montée coulissante en-dessous ou au-dessus du support (7), et couplée au dispositif d'entraînement (9).

8. Installation de lancement selon la revendication 1, **caractérisée en ce que** chaque pièce en cadre porte sur son côté inférieur ou son côté supérieur, un pignon d'entraînement qui vient en prise dans un pignon de sortie disposé sur un arbre d'entraînement commun agencé horizontalement en-dessous ou au-dessus du support, et l'arbre d'entraînement commun étant couplé au dispositif d'entraînement.

9. Installation de lancement selon la revendication 7 ou 8, **caractérisée en ce que** le dispositif d'entraînement comprend un moteur électrique (9) qui entraîne la crémaillère (8) ou l'arbre d'entraînement commun à l'aide d'un réducteur intermédiaire.

10. Installation de lancement selon la revendication 2, **caractérisée en ce que** chaque pièce en cadre (13.1-13.4) est pourvue sur son côté inférieur ou son côté supérieur, d'un arbre creux (13.41, 13.12), et les arbres creux des pièces en cadre (13.1-13.4) mutuellement voisines sont couplés les uns aux autres, et **en ce que** les câbles électriques menant du véhicule aux dispositifs de mise à feu des boîtiers de lancement (12.1-12.4), sont menés à travers les arbres creux et à l'intérieur des pièces en cadre (13.1-13.4), entre le bloc porte-boîtier et la pièce en cadre.

11. Installation de lancement selon la revendication 10, **caractérisée en ce que** le dispositif d'entraînement commun comprend un moteur électrique (9) qui entraîne l'arbre creux situé le plus bas ou situé le plus haut, de l'installation, en passant par un réducteur intermédiaire.

12. Installation de lancement selon l'une des revendications 1 à 11, **caractérisée en ce que** les pièces en cadre (3.1-3.4, 13.1-13.4) sont disposées dans le support (7, 17) de manière telle, que les boîtiers de lancement (2.1-2.4, 12.1-12.4) présentent dans chaque position de la rotation synchrone, en azimut, un espacement angulaire constant, prescrit ou prédéfini.

13. Installation de lancement selon l'une des revendications 1 à 12, **caractérisée en ce qu'**il est possible de faire pivoter chaque pièce en cadre (3.1-3.4, 13.1-13.4) de la position nulle de la plage angulaire englobant les positions azimutales, dans une position de transport dans laquelle le boîtier de lancement (2.1-2.4, 12.1-12.4) se situe à l'intérieur d'un contour de véhicule prescrit ou prédéfini.

14. Installation de lancement pour fusées de brouillard, engins explosifs et similaires, agencé sur un véhicule de combat et comprenant au moins, disposé sur le côté extérieur du véhicule au moyen d'un support (27.1-27.2, 37.1-37.2), un bloc porte-boîtier (21.1-21.3, 31.1-31.2) dans lequel est placé, sous un angle aigu prédéterminé par rapport à la surface de fond du bloc porte-boîtier et déterminant l'élévation de l'installation de lancement, au moins un boîtier de lancement (22.1-22.6, 32.1-32.8), le bloc porte-boîtier étant monté dans le support agencé fixe sur le véhicule, de manière rotative autour d'un axe de rotation perpendiculaire à la surface de fond du bloc porte-boîtiers, et pouvant être tourné autour de l'axe de rotation, dans une plage angulaire prescrite, au moyen d'un dispositif d'entraînement (29, 39), **caractérisée en ce que** plusieurs unités constituées chacune d'un bloc porte-boîtier (21.1-21.3, 31.1-31.2) en forme de colonne dans lequel sont agencés plusieurs boîtiers de lancement (22.1-22.6, 32.1-32.8), sont disposées côte à côte dans le support (27.1-27.2, 37.1-37.2) fixé de manière sensiblement horizontale sur le véhicule, avec des distances d'espacement horizontales prescrites de l'axe de rotation des blocs porte-boîtier, et peuvent être entraînées de manière synchrone par un dispositif d'entraînement (29, 39) commun.

## Claims

1. A launch system, arranged on a combat vehicle, for smoke candles, explosive devices and such like with at least one cup-carrier block (1.1-1.4, 11.1-11.4) arranged on the outside of the vehicle (KP1, KP2) by means of a mounting (7, 17), in which at a preset acute angle, determining the elevation of the launch system, relative to the bottom face of the cup-carrier block at least one launch cup (2.1, 12.1) is inserted from which projectiles are capable of being discharged by means of a propellant charge, each cup-carrier block (1.1-1.4, 11.1-11.4) being firmly arranged in a frame component (3.1-3.4, 13.1-13.4) surrounding the cup-carrier block along the bottom face, along the side faces and above the upper side, and each frame component being supported in the mounting (7, 17), which is firmly arranged on the vehicle, so as to be capable of rotating about an axis (4) of rotation perpendicular to the bottom face of the cup-carrier block and being capable of being rotated about the axis of rotation within a preset angular range by means of a drive mechanism (9, 19), **characterised in that** several units, each consisting of a launch cup (2.1-2.4), a cup-carrier block (1.1-1.4) and a frame component (3.1-3.4), are arranged side by side in a mounting (7) fastened to the vehicle substantially horizontally with preset horizontal separations of the frame components (3.1-3.4) and are capable of being driven synchronously by a common drive mechanism (9) .

2. A launch system, arranged on a combat vehicle, for smoke candles, explosive devices and such like with at least one cup-carrier block (1.1-1.4, 11.1-11.4) arranged on the outside of the vehicle (KP1, KP2) by means of a mounting (7, 17), in which at a preset acute angle, determining the elevation of the launch system, relative to the bottom face of the cup-carrier block at least one launch cup (2.1, 12.1) is inserted from which projectiles are capable of being discharged by means of a propellant charge, each cup-carrier block (1.1-1.4, 11.1-11.4) being firmly arranged in a frame component (3,1-3.4, 13.1-13.4) surrounding the cup-carrier block along the bottom face, along the side faces and above the upper side, and each frame component being supported in the mounting (7, 17), which is firmly arranged on the vehicle, so as to be capable of rotating about an axis (4) of rotation perpendicular to the bottom face of the cup-carrier block and being capable of being rotated about the axis of rotation within a preset angular range by means of a drive mechanism (9, 19), **characterised in that** several units, each consisting of a launch cup (12.1-12.4), a cup-carrier block (11.1-11.4) and a frame component (13.1-13.4), are arranged one above the other in a mounting (17) fastened to the vehicle substantially vertically with mutually aligned axes of rotation of the frame components (13.1-13.4) and are capable of being driven synchronously by a common drive mechanism (19).

3. Launch system according to Claim 1 or 2, **characterised in that** the cup-carrier block (1.1, 11.1) with the launch cup (2.1, 12.1) is arranged in the frame component (3.1, 13.1) in such a manner that the effective axis (5) of the launch cup intersects the axis (4) of rotation of the frame.

4. Launch system according to Claim 1 or 2, **characterised in that** each frame component (3.1-3.4, 13.1-13.4) in the mounting (7, 17) is supported at two points on the axis of rotation, respectively below and above the launch cup.

5. Launch system according to one of Claims 1 to 4, **characterised in that** the centre of gravity of the cup-carrier block and of the launch cup is situated on the axis (4) of rotation of the frame component (3.1-3.4, 13.1-13.4) or in the immediate vicinity thereof.

6. Launch system according to one of Claims 1 to 5, **characterised in that** each frame component (3.1-3.4, 13.1-13.4) is driven via a hollow shaft, through which the electrical cables running from the vehicle to the detonating device of the launch cup (2.1-2.4, 12.1-12.4) are routed.

7. Launch system according to one of Claims 1 to 6, **characterised in that** each frame component bears, on its underside or upper side, a gear segment (6.1-6.4) which engages a common rack (8) which is supported so as to be horizontally displaceable below or above the mounting (7) and which is coupled with the drive mechanism (9).

8. Launch system according to Claim 1, **characterised in that** each frame component bears, on its underside or upper side, a drive pinion which engages a drive pinion arranged on a common drive shaft arranged horizontally above or below the mounting, and the common drive shaft is coupled with the drive mechanism.

9. Launch system according to Claim 7 or 8, **characterised in that** the drive mechanism has an electric motor (9) which drives the rack (8) or the common drive shaft via an interposed reduction gear.

10. Launch system according to Claim 2, **characterised in that** each frame component (13.1-13.4) is provided on its underside and on its upper side with a hollow shaft (13.41, 13.12), and the hollow shafts of the frame components (13.1-13.4) adjacent to one another are coupled with one another, and the electrical cables running from the vehicle to the detonating devices of the launch cups (12.1-12.4) are passed through the hollow shafts and within the frame components (13.1-13.4) between the cup-carrier block and the frame component.

11. Launch system according to Claim 10, **characterised in that** the common drive mechanism has an electric motor (19) which drives the lowest or uppermost hollow shaft of the system via an interposed reduction gear.

12. Launch system according to one of Claims 1 to 11, **characterised in that** the frame components (3.1-3.4, 13.1-13.4) are arranged in the mounting (7, 17) in such a manner that the launch cups (2.1-2.4, 12.1-12.4) exhibit a preset constant angular separation in each position of synchronous rotation in azimuth.

13. Launch system according to one of Claims 1 to 12, **characterised in that** each frame component (3.1-3.4, 13.1-13.4) is capable of swivelling out of the zero position of the angular range encompassing the azimuth positions into a transport position in which the launch cup (2.1-2.4, 12.1-12.4) is situated within a given vehicle outline.

14. A launch system, arranged on a combat vehicle, for smoke candles, explosive devices and such like with at least one cup-carrier block (21.1-21.3, 31.1-31.2) arranged on the outside of the vehicle by means of a mounting (27.1-27.2, 37.1-37.2), in which at a preset acute angle, determining the elevation of the launch system, relative to the bottom face of the cup-carrier block at least one launch cup (22.1-22.6, 32.1-32.8) is inserted, the cup-carrier block being supported in the mounting, which is firmly arranged on the vehicle, so as to be capable of rotating about an axis of rotation perpendicular to the bottom face of the cup-carrier block and being capable of being rotated about the axis of rotation within a preset angular range by means of a drive mechanism (29, 39), **characterised in that** several units, each consisting of a columnar cup-carrier block (21.1-21.3, 31.1-31.2) in which several launch cups (21.1-21.6, 31.1-31.8) are arranged, are rotatably supported side by side in the mounting (27.1-27.2, 37.1-37.2) fastened to the vehicle substantially horizontally with preset horizontal separations of the axes of rotation of the cup-carrier blocks and are capable of being driven synchronously by a common drive mechanism (29, 39).
